# EUROPÄISCHE PATENTSCHRIFT

(11) **EP 3 017 264 B1**
(45) Veröffentlichungstag und Bekanntmachung des Hinweises auf die Patenterteilung: **12.04.2017**
(21) Anmeldenummer: 14736624.9
(22) Anmeldetag: 27.06.2014
(51) Int. Cl.: F42D 5/045, F42D 5/04

(54) **DEMONTAGESICHERUNGSVORRICHTUNG EINER SELBSTLADEPISTOLE UND SELBSTLADEPISTOLE MIT EINER DEMONTAGESICHERUNGSVORRICHTUNG**
ANTI-DISASSEMBLY DEVICE FOR A SELF-LOADING PISTOL, AND A SELF-LOADING PISTOL COMPRISING AN ANTI-DISASSEMBLY DEVICE
DISPOSITIF DE SÉCURISATION DU DÉMONTAGE D'UN PISTOLET À CHARGEMENT AUTOMATIQUE ET PISTOLET À CHARGEMENT AUTOMATIQUE ÉQUIPÉ D'UN DISPOSITIF DE SÉCURISATION DU DÉMONTAGE

(30) Priorität: 01.07.2013 DE 102013010969
(43) Veröffentlichungstag der Anmeldung: 11.05.2016
(73) Patentinhaber: Heckler & Koch GmbH, 78727 Oberndorf (DE)
(72) Erfinder: BANTLE, Hans-Peter, 78655 Dunningen-Seedorf (DE); BRAUN, Daniel, 71065 Sindelfingen (DE); DOLL, Stefan, 78727 Oberndorf-Beffendorf (DE); HENNINGER, Frank, 78727 Oberndorf-Beffendorf (DE); KNÖPFLE, Rolf, 72275 Alpirsbach (DE); SPINNER, Gerd, 78727 Oberndorf-Bochingen (DE)
(74) Vertreter: Samson & Partner Patentanwälte mbB
(86) Internationale Anmeldenummer: PCT/EP2014/001774
(87) Internationale Veröffentlichungsnummer: WO 2015/000573

(56) Entgegenhaltungen:
- EP-A1- 2 116 804
- WO-A1-2010/010410
- DE-C- 130 377
- GB-A- 151 196
- US-A1- 2004 035 286
- US-A1- 2009 071 053
- US-A1- 2010 319 233

## Beschreibung

Die Erfindung betrifft ein Demontagesicherungsvorrichtung einer Selbstladepistole mit: einer innerhalb des Griffstückes angeordneten Demontagewelle, die mittels einer äußeren Handhabe zwischen einer Verriegelungsstellung zum Verriegeln des Rohrs und einer Demontagestellung zur Demontage des Rohrs verdrehbar ist; einem zwischen einer Sperrund einer Freigabeposition bewegbaren Demontagesicherungselement, das in seiner Sperrposition mit einem ersten Ende in die Demontagewelle eingreift und diese dadurch in deren Verriegelungsstellung festlegt und das sich in seiner Freigabeposition mit seinem ersten Ende außer Eingriff mit der Demontagewelle befindet und diese zum Verdrehen in deren Demontagestellung freigibt und das an seinem zweiten Ende von einem in die Selbstladepistole eingeführten Magazin beaufschlagt und hierdurch in seine Sperrposition gebracht wird und bei ganz oder teilweise entnommenem Magazin in seine Freigabeposition verbringbar ist.

Die Erfindung betrifft auch eine Selbstladepistole, die mit einer derartigen Demontagesicherungsvorrichtung ausgestattet ist.

In diesen Unterlagen beziehen sich Lagebezeichnungen, wie "oben", "unten", "vorne", "hinten", etc. stets auf die Sicht eines Schützens, der die Selbstladepistole bei horizontal verlaufender Seelenachse in normaler Schusshaltung hält.

### Stand der Technik

Selbstladepistolen mit einer Demontagesicherung sind in unterschiedlichen Ausführungen bekannt und weisen üblicherweise, insbesondere auch hier, zusätzlich zur Demontagesicherungsvorrichtung einen Verschlussfanghebel auf. Die Demontagesicherung hat die Aufgabe, das Zerlegen bzw. die Demontage einer Selbstladepistole, beispielsweise zur Reinigung oder zur Überprüfung des technischen Zustandes, bei eingeführtem Magazin zu verhindern.

Zur Demontage hält ein Schütze normalerweise mit einer Hand die Pistole am Griffstück und umgreift mit der anderen Hand den Verschlussschlitten bzw. das Verschlussoberteil von oben. Anschließend zieht er den Verschlussschlitten nach hinten entgegen der Federkraft einer im Griffstück angeordneten Schließfeder und eventuell eines Hahnes, bis ein Verschlussfanghebel den Verschlussschlitten in der Verschlussfangstellung fängt, d.h. hält. Eine etwaig im Patronenlager vorhandene Patrone wird beim Zurückziehen des Verschlussschlittens ausgeworfen. In der Fangposition des Verschlussschlittens lässt sich ein Demontagehebel bzw. eine Demontagewelle aus ihrer Verriegelungsstellung in ihre Demontagestellung verdrehen. Nach Freigabe des Verschlussfanghebels lässt sich dann der Verschlussschlitten zusammen mit dem Rohr und der Schließfeder nach vorne abnehmen.

Die Demontagesicherungsvorrichtung enthält eine Demontagewelle, die zwischen einer Verriegelungsstellung und einer Demontagestellung vom Benutzer der Pistole über eine äußere Handhabe bewegbar ist. Die Demontagewelle blockiert in ihrer Verriegelungsstellung einen Ansatz an der Unterseite des Rohrs, so dass das Rohr nicht entnommen werden kann. In der Demontagestellung kann dieser Ansatz über die Demontagewelle hinweg gleiten und die Pistole in üblicher Weise zerlegt werden.

Sofern bei Demontage ein Magazin in die Pistole eingesetzt sein sollte, gleitet der Verschlussschlitten beim Rückführen über das Magazin hinweg und gibt oberhalb des Magazins Raum frei. Eine Magazinfeder drängt dann eine Patrone aus dem Magazin nach oben in die Bewegungsbahn des Verschlussschlittens. Beim Vorlauf bzw. geführten Vorgleiten des Verschlussschlittens aus seiner Fangposition greift dieser, getrieben von der Federkraft der Schließfeder, mit seiner Unterseite an der Patrone an, genauer an deren Patronenboden, und schiebt die Patrone nach vorne in das Patronenlager. Somit wäre es möglich, bei der Demontage mit eingesetztem geladenen Magazin mit dem vorgleitenden Schlitten eine Patrone in das Patronenlager des mit zu entnehmenden Rohres einzuführen. Wird das mit der Schließfeder im Schlitten befindliche Rohr nicht entnommen, sondern in diesem Zustand mit dem Schlitten wieder auf das Griffstück aufgesetzt, wozu in aller Regel, wie schon bei der vollständigen Demontage des Schlittens. das Magazin zu entnehmen ist, besteht die Gefahr, dass der Benutzer jetzt irrtümlich annimmt, dass die Pistole nach dieser Teildemontage entladen ist und den Abzug drückt, wodurch sich abhängig von der Pistolenkonstruktion ein Schuss lösen kann, der das gesamte Umfeld gefährdet.

Ferner sind Selbstladepistolen mit einem Hahn oder Schlagstück sowie hahnlose Pistolen bekannt.

Bei Pistolen mit einem Hahn oder Schlagstück spannt der Schütze beim Durchladen den Hahn bzw. das Schlagstück. Zur Schussabgabe betätigt ein Schütze dann einen Abzug und damit einen Abzugsmechanismus. Dieser gibt den gespannten Hahn oder das Schlagstück frei, das dann auf einen Schlagbolzen schlägt. Dabei stößt der Schlagbolzen auf ein Zündhütchen im Patronenboden und zündet so die Patrone.

Bei hahnlosen Pistolen - auch Pistolen mit Schlagbolzenschloss genannt - übernimmt die Schlagbolzenfeder die Hahnfunktion. Beim Durchladen wird der Verschlussschlitten aus seiner hinteren Position losgelassen und die Schließfeder treibt den Verschlussschlitten nach vorne. Dabei wird vom Abzughebel im Griffstück der Schlagbolzen gefangen und der vorlaufende Verschlussschlitten komprimiert die in ihm befindliche Schlagbolzenfeder. Wenn der Schütze dann den Abzugsmechanismus im Griffstück betätigt, gibt dieser den vorgespannten Schlagbolzen frei oder spannt bei einem Spannabzugssystem die Schlagbolzenfeder ganz oder teilweise.

Sowohl bei hahnlosen Pistolen als auch bei Pistolen mit Hahn oder Schlagstück besteht die Gefahr, dass bei deren Demontage bei eingesetztem geladenem Magazin eine Patrone aus dem Magazin dem Patronenlager zugeführt und damit bei Entnahme und Wiederaufsetzen des Schlittens mit geladenem Rohr die Gefahr besteht, dass der Benutzer bei Betätigung des Abzuges, in der irrtümlichen Annahme, es handele sich hier um eine ungeladene Pistole, ungewollt einen Schuss auslöst.

EP 2 116 804 A1 zeigt eine Selbstladepistole mit einer Demontagesicherung. Ein eingesetztes Magazin drückt einen Sicherungsschieber nach vorne gegen eine schräge Sperrfläche einer Demontagewelle, dort Zerleghebelwelle genannt, die dadurch in ihrer Verriegelungsstellung blockiert ist. In dieser Verriegelungsstellung liegt ein Ansatz des Rohrs der Selbstladepistole an einer runden Anlagefläche der Demontagewelle an. Infolgedessen ist es nicht möglich, das Rohr der Selbstladepistole nach vorne zu bewegen und den Verschluss mit Rohr vom Griffstück abzuziehen.

Bei entferntem Magazin ist die vordere Sperrstellung des Sicherungsschiebers aufgehoben, da dieser nun frei rückwärts bewegbar ist und so eine Drehung der Demontagewelle ermöglicht. Dies wiederum gibt den Rohransatz frei.

Diese Zerlegungssicherung erfordert ein gutes Gleitverhalten der Anlagelaschen des Sicherungsschiebers, auf den Führungsflächen der als Blechformteil ausgebildeten Einlage. Der Sicherungsschieber selbst ist ein Stanz-Biegeteil aus Blech, Ebenso ist ein geringer Gleitreibungswiderstand im Bereich des Langloches des Sicherungsschiebers vonnöten, da über das Langloch und die Demontagewelle der Sicherungsschieber innerhalb des Griffstücks translatorisch in Längsrichtung möglichst störungsfrei geführt und verschoben werden soll.

GB 151,196 offenbart eine Selbstladepistole mit einem Schlagstück und einem Demontagesicherungselement, dort Steuernocken genannt, das bzw. der eine Demontage des Rohrs und Verschlussschlittens bei in die Selbstladepistole eingesetztem Magazin verhindert. Dazu greift ein eingesetztes Magazin an einem seitlichen Vorsprung des Demontagesicherungselements an und verschwenkt dieses gegen die Kraft einer Feder nach oben, so dass die Abzugsstange frei beweglich ist. Beim Verschwenken nach oben gelangt zusätzlich eine Schulter des Demontagesicherungselements in die Bewegungsbahn des Verschlussschlittens und blockiert dessen Abnahme nach vorne.

Bei Entnahme des Magazins verschwenkt die Feder das Demontagesicherungselement nach unten gegen die Abzugstange und steuert diese außer Eingriff mit dem Auslösemechanismus, so dass eine Schussauslösung verhindert ist. Auch gelangt beim Verschwenken nach unten die Schulter aus der Bewegungsbahn des Verschlussschlittens, so dass dieser sich nach vorne abziehen lässt.

Insgesamt sind bekannte Demontagesicherungen empfindlich gegenüber Verschmutzungen und daher störanfällig.

### Aufgabe und Lösung der Erfindung

Aufgabe der vorliegenden Erfindung ist es, eine verbesserte Demontagesicherung sowie eine verbesserte Selbstladepistole bereitzustellen, um obige Nachteile zu überwinden, mindestens aber zu reduzieren.

Diese Aufgabe wird jeweils durch die Gegenstände der unabhängigen Ansprüche 1 und 14 gelöst.

Die gattungsbildende Demontagesicherung weist gemäß Anspruch 1 somit zusätzlich folgendes Merkmal auf: das Demontagesicherungselement ist zur Einnahme seiner Sperr-und Freigabeposition um eine Drehachse verschwenkbar gelagert.

Die gattungsbildende Selbstladepistole des Anspruchs 14 zeichnet sich dadurch aus, dass sie mit einer Demontagesicherungsvorrichtung gemäß einem der Ansprüche 1 bis 13 versehen ist.

Die erfindungsgemäße Demontagesicherungsvorrichtung stellt wie die gattungsgemäße Selbstladepistole eine sichere mechanische und nicht zu umgehende Demontagesperre an der Selbstladepistole bereit, die das Zerlegen nur dann ermöglicht, wenn das Munitionsmagazin aus der Selbstladepistole entfernt worden ist. Somit gewährleistet sie eine gefahrlose Demontage, da eine Verschlussbewegung keine Patrone nachladen und so sich auch kein ungewollter Schuss lösen kann. Darüber hinaus muss der Nutzer den Schlitten und das Rohr bewusst in mehreren aufeinanderfolgenden Schritten freigeben, nämlich 1. Entnahme des Magazins, 2. Zurückziehen des Verschlusses und manuelles Einrasten des Verschlussfanghebels, 3. Verdrehen der Demontagewelle zur Demontage, 4. Halten des Verschlusses und Lösen des Verschlussfanghebels, 5. manuelles Führen und Entnahme des Verschlusses mit Rohr und Schließfeder nach vorne (Montage in umgekehrter Reihenfolge). Dies gilt zwar auch für die gattungsbildende Selbstladepistole, nicht jedoch für den sonstigen Stand der Technik.

Auch verringert eine drehbare Lagerung des Demontagesicherungselements eine Verschmutzungsanfälligkeit, da sich etwaige Verschmutzungen durch Sand oder Erde auf Grund der Drehbarkeit um eine Achse weit weniger störend auswirken als bei längsverschieblichen Teilen. Daher ist die erfindungsgemäße Demontagesicherungsvorrichtung weniger störungsanfällig und erhöht so die Funktionssicherheit und Zuverlässigkeit einer mit ihr bestückten Selbstladepistole, da eine Drehlagerung im allgemeinen weniger (ggf. verschmutzte) Reibungsflächen und damit Widerstand, bietet, als bspw. eine Längslagerung mit Längsverschiebung der Bauteile (wie sie aus dem o. g. Stand der Technik bekannt ist). Zusätzlich wird über die Verschwenkbarkeit und einen entsprechend langen Hebelwirkungsarm eine ausreichend große Hebelwirkung des Demontagesicherungselements bereitgestellt.

Vorzugsweise umfasst die Demontagesicherungsvorrichtung ein elastisches Bauteil zur Ausübung einer Vorspannung auf das Demontagesicherungselement vorzugsweise in Richtung seiner Freigabeposition. (Anspruch 2)

Diese Maßnahme ermöglicht einen selbsttätig wirkenden Kraftspeicher, der bei Entnahme des Magazins automatisch in Aktion tritt und ein Verschwenken des Demontagesicherungselements sicherstellt. Das elastische Bauteil kann beispielsweise als Elastomer ausgebildet oder aus Kunststoff, Gummi oder anderen geeigneten Materialien hergestellt sein.

Vorzugsweise ist das elastische Bauteil als Federelement, insbesondere als Schenkelfeder, ausgebildet. (Anspruch 3)
Ein Federelement ist konstruktiv einfach zu verwenden und kostengünstig.

Vorzugsweise liegt wenigstens ein am ersten Ende des Demontagesicherungselements angeformter Anschlag in der Sperrposition an einer Sperrfläche der Demontagewelle an. (Anspruch 4)

So lässt sich mit einfachen fertigungstechnischen Mitteln, insbesondere der Formung der Materialgeometrie, eine wirksame Sperre der Demontagewelle verwirklichen.

Vorzugsweise ist das erste Ende des Demontagesicherungselements bei entnommenem Magazin infolge einer nach oben gerichteten, der Kraftwirkung des elastischen Bauteils folgenden Schwenkbewegung außer Eingriff mit der Sperrfläche in seine Freigabeposition bringbar. (Anspruch 5)

Vorzugsweise weist das Demontagesicherungselement am zweiten Ende eine Lasche auf, die zu einem Wirkangriff mit dem Magazin, insbesondere dessen Magazinwand, ausgelegt ist und so das eingesetzte Magazin das Demontagesicherungselement gegen die Kraftwirkung des elastischen Bauteils in seine Sperrposition verbringt. (Anspruch 6)

Auch diese Maßnahme lässt sich mit konstruktiv einfachen Mitteln verwirklichen.

Vorzugsweise befindet sich das Demontagesicherungselement bei eingesetztem Magazin in einer kraft- und formschlüssigen Verbindung mit der Magazinwand und der Demontagewelle. (Anspruch 7)

Dies verhindert jegliche unbeabsichtigte Demontage.

Vorzugsweise ist an der Demontagewelle ein Verriegelungsvorsprung ausgebildet, der, insbesondere mit einer an der Hinterkante des Verriegelungsvorsprungs ausgebildeten Haltekante das Rohr in der Verriegelungsstellung der Demontagewelle festlegt. (Anspruch 8)

Ein am Rohr vorgesehener, nach unten ragender Fortsatz, liegt dabei in der Verriegelungsstellung am Verriegelungsvorsprung an, so dass das Rohr und damit der Verschlussschlitten an einer Demontage gehindert sind.
Vorzugsweise ist die Demontagewelle in der Freigabeposition des Demontagesicherungselements über die Handhabe in seine Demontagestellung verbringbar, in der sie das Rohr über eine in der Demontagewelle ausgebildete Aussparung zusammen mit dem Verschlussschlitten und der Schließfederbaugruppe zur Abnahme nach vorne freigibt. (Anspruch 9)

Vorzugsweise umfasst das Demontagesicherungselement ein Abzugsicherungselement, welches als Magazinsicherung dient, das zwischen einer Abzugsstangensperr- und - freigabeposition bewegbar ist, und in der Abzugsstangensperrposition eine Abzugsstange über einen Wirkeingriff festlegt und in der Abzugsstangenfreigabeposition die Abzugsstange freigibt. (Anspruch 10)

Diese Maßnahme verhindert, dass bei entnommenem Magazin eine sich im Patronenlager befindliche Patrone abgefeuert werden kann, da die Magazinsicherung eine Bewegung der Abzugstange und ggf. auch des Abzugs blockiert. Somit lässt sich mit konstruktiv einfachen Mitteln eine zusätzliche, wie von gewissen Kunden geforderte Sicherungsfunktion bereitstellen.

Vorzugsweise ist das Magazinsicherungselement als Lasche am hinteren Bereich des Demontagesicherungselements ausgebildet, die zum Eingriff mit einer in der Abzugsstange ausgebildeten Ausnehmung ausgelegt ist. (Anspruch 11)

Vorzugsweise gelangt die Lasche bei aus der Selbstladepistole entnommenem Magazin bei einem Verschwenken des Demontagesicherungselements unter Krafteinwirkung des elastischen Bauteils mit der komplementären Aussparung in Eingriff und legt die Abzugsstange fest. (Anspruch 12)

Vorzugsweise gelangt die Lasche bei eingesetztem Magazin über eine Aufwärtsbewegung des zweiten Endes des Demontagesicherungselements gegen die Kraft des elastischen Bauteils außer Eingriff mit der Aussparung. (Anspruch 13)
Alternativ zur Kombination der Demontagesicherungsvorrichtung mit einer Magazinsicherung können auch beide Sicherungen getrennt voneinander im Griffstück vorgesehen sein. Beispielsweise kann zusätzlich zum Demontagesicherungselement [oder auch alleine] ein entsprechend verschwenkbares Magazinsicherungselement vorgesehen sein, das eine vergleichbare Funktionalität hat, jedoch nicht mit der Demontagewelle zusammenwirkt. Im Übrigen hält sich die Anmelderin das Recht vor auch Schutz für die Magazinsicherung alleine zu beanspruchen.

Vorzugsweise ist die Demontagesicherungsvorrichtung als Nachrüstsatz ausgebildet.

Aufgrund der einfachen Konstruktion der erfindungsgemäßen Demontagesicherungsvorrichtung ist der konstruktive und fertigungstechnische Aufwand für eine solch neue Zusatzsicherung sehr gering und lässt sich sehr kostengünstig realisieren.

Viele Pistolen sind heutzutage aus einzelnen Baugruppen aufgebaut, da so fehlerhafte oder defekte Teile einfach ausgetauscht werden können. Daher ist es auch möglich, vorhandene Pistolen durch Austausch des bisherigen Griffstücks nachzurüsten.

Vorzugsweise umfasst die Selbstladepistole einen Verschlussschlitten, der wenigstens eine zum Außenumfang der Demontagewelle komplementär ausgebildete Ausnehmung umfasst, derart, dass die Demontagewelle nur in der Ausnehmung verdrehbar ist. (Anspruch 15)

Die Ausnehmung kann beispielsweise halbrund an der Unterseite des Verschlussschlittens ausgebildet sein und ist derart positioniert, dass sie nur in der Verschlussfangposition ein Verdrehen der Demontagewelle ermöglicht- sofern vorher das Magazin entnommen wurde. Solange sich die Demontagewelle in ihrer Verriegelungsposition befindet. kann der Verschlussschlitten über eine in der Handhabe der Demontagewelle vorgesehene Aussparung gleiten.

Vorzugsweise umfasst die Selbstladepistole eine Abzugsstange mit einer zum Magazinsicherungselement komplementären Aussparung. (Anspruch 16)

Ausführungsbeispiele der Erfindung sind im Folgenden unter Bezugnahme auf die beigefügten, schematischen Zeichnungen näher erläutert. Darin zeigen:
- Figur 1: eine Selbstladepistole und ein daraus entnommenes Magazin in Seitenansicht
- Figur 2: die Selbstladepistole aus Fig. 1 mit zurückgezogenem Verschlussschlitten in Verschlussfangposition und die Demontagewelle in Verriegelungsstellung
- Figur 3: die Selbstladepistole aus Fig. 1 und die Demontagewelle in Demontagestellung
- Figur 4: eine Einzelteildarstellung des Verschlussschlitten mit Rohr und Schließfeder, getrennt vom Griffstück
- Figur 5: eine Detaildarstellung der Demontagewelle in ihrer Verriegelungsstellung und des Demontagesicherungselements in seiner Sperrposition mit im Magazinschacht eingesetzten Magazin in einer Ansicht schräg von oben
- Figur 6: eine Detaildarstellung des Demontagesicherungselements in seiner Freigabeposition und der Demontagewelle in ihrer Verriegelungsstellung bei entnommenen Magazin
- Figur 7: eine Detaildarstellung des Demontagesicherungselements in seiner Freigabeposition und der in ihre Demontagestellung gedrehten Demontagewelle
- Figur 8: eine Detaildarstellung des Demontagesicherungselements in seiner Sperrposition, der Demontagewelle in ihrer Verriegelungsstellung und eines Magazinsicherungselements in seiner Abzugsstangenfreigabeposition bei eingeschobenem Magazin
- Figur 9: eine Detaildarstellung aus Fig. 8
- Figur 10: eine Detaildarstellung des Demontagesicherungselements in seiner Freigabeposition und des Magazinsicherungselements in seiner Abzugsstangensperrposition

Figuren 1 bis 4 zeigen den Funktionsablauf der Demontage einer Selbstladepistole. Der Aufbau der erfindungsgemäßen Demontagesicherungsvorrichtung und deren Funktionsweise werden dann an Hand der Fig. 5 bis 10 beschrieben.

Figur 1 zeigt in äußerer Ansicht eine Einzeldarstellung einer Selbstladepistole 1 im zusammengebauten Zustand, aber mit entnommenen Magazin 3. Die Selbstladepistole 1 umfasst ein Griffstück 2 und einen ein Rohr 9 umgebenden Verschlussschlitten 7. Ein nicht gezeigter Abzugsmechanismus lässt sich über einen Abzug 5 in bekannter Weise betätigen. Eine (hier in Fig. 5 bis 8 sichtbare) im Griffstück 2 angeordnete Demontagewelle 15 umfasst eine äußere Handhabe 15a. Diese weist in verriegelter Stellung der Demontagewelle 15 horizontal nach hinten und gestattet die manuelle Drehbetätigung der Demontagewelle 15. Ein nur in den Fig. 5 bis 10 sichtbares federbelastetes Demontagesicherungselement 17 befindet sich bei entferntem Magazin 3 außer Eingriff mit der Demontagewelle 15 und erlaubt so deren Rotation.

An der Verschlussschlittenunterseite ist eine halbrunde Ausnehmung 8 vorgesehen, die derart positioniert sie, dass sie nur in der Verschlussfangposition ein Verdrehen der Demontagewelle 15 in ihre Entriegelungs- bzw. Demontageposition ermöglicht - sofern vorher das Magazin entnommen wurde. Solange sich die Demontagewelle 15 in ihrer Verriegelungsposition befindet, kann der Verschlussschlitten 7 über eine an der Handhabe 15a vorgesehene ebenfalls in den Fig. 5 bis 8 gezeigte Ausnehmung 29 der Demontagewelle gleiten.

Figur 2 zeigt die Selbstladepistole mit zurückgezogenen Verschlussschlitten 7 in vom Verschlussfanghebel (10) gehaltener offener Stellung, wobei beim Zurückziehen des Verschlussschlittens 7 eine eventuell im Patronenlager verbliebene Patrone ausgeworfen wird. Der Verschlussschlitten 7 ist in seiner Verschlussfangposition vom Verschlussfanghebel 10 gefangen und die Demontagewelle 15 befindet sich in ihrer Verriegelungsstellung. Die Demontagewelle 15 blockiert in ihrer Verriegelungsstellung eine Entnahme des Rohrs 9 über einen Ansatz 12 an der Unterseite des Rohrs 9 (vgl. Fig. 4) und verhindert so die Demontage der Pistole 1. In der Demontagestellung kann der Ansatz 12 über die Demontagewelle 15 hinweg gleiten. In der Demontagestellung lässt sich die Pistole 1 zerlegen.

Bei der Darstellung der Figur 3 ist die Demontagewelle 15 vom Benutzer über die jetzt nach unten weisende Handhabe 15a im Uhrzeigersinn in ihre Demontagestellung verdreht, was nur unter der Voraussetzung eines leeren Munitionsschachtes möglich ist. In der Demontagestellung lassen sich das Rohr 9 und der Verschlussschlitten 7 sowie die Schließfederbaugruppe 31 nach Freigabe des Verschlussfanghebels 10, wie in Figur 4 dargestellt, nach vorne vom Griffstück 2 abnehmen.

Der Aufbau der Demontagesicherungsvorrichtung wird nun anhand der Figuren 5 und 6 erläutert.

Figur 5 zeigt schematisch in Innenansicht des Griffstücks 2 im linken Bereich das Magazin 3 mit seiner Magazinwand 3a, das von unten in den Magazinschacht eingeschoben wurde. Das Demontagesicherungselement 17 ist um seine Drehachse 17a in einem (nicht gezeigten) Einbauteil verschwenkbar gelagert. Die Magazinwand 3a liegt an einer horizontal umgebogenen Lasche 17b am hinteren Ende des Demontagesicherungselements 17 an. Die Lasche 17b ist stoffschlüssiger Teil des Demontagesicherungselements 17, das als einstückiges flaches Blechstück ausgebildet sein kann. Die Lasche 17b stützt sich mit der Vorspannung an der Magazinwand 3a ab, die eine etwa im Zentrum des Demontagesicherungselements 17 um eine kreisförmige Ausnehmung 17d angeordnete Schenkelfeder 19 auf sie ausübt. Die Schenkelfeder 19 stützt sich mit ihrem oberen Schenkel 19a an einem (nicht gezeigten) Einbauteil im Griffstück 1 und mit ihrem unteren Schenkel 19b an einem im Demontagesicherungselement 17 ausgeformten Vorsprung 17e ab.

Am vorderen Ende des Demontagesicherungselements 17 ist ein nasenförmiger Anschlag 17f angeformt, der in seiner Sperrposition gegen eine, der stirnseitigen Kontur des Anschlags 17f entsprechende, Sperrfläche 15c der Demontagewelle 15 drückt. Die Demontagewelle 15 ist über einen Lagerzapfen 15b im Griffstück drehbar gelagert.

Infolge dieser formschlüssigen Verbindung über das Demontagesicherungselement 17 zwischen dem eingeschobenen Magazin 3 einerseits und der Demontagewelle 15 andererseits lässt sich die Demontagewelle 15 über die außen am Gehäuse liegende waagrecht stehende Handhabe 15a bei eingeschobenem Magazin 3 nicht aus ihrer Verriegelungsstellung bewegen.

In ihrer Verriegelungsstellung sperrt Demontagewelle 15 das Rohr 9 über ihre in der Figur 5 gezeigte Haltekante 15d eines Verriegelungsvorsprunges, der den genannten Ansatz 12 am Rohr 9 an einem Vorgleiten hindert und somit das Rohr 9 und den Verschlussschlitten 7 gegen eine Demontage sichert.

In Figur 6 ist die Demontagesicherungsvorrichtung bei aus dem Magazinschacht entnommenen Magazin 3 dargestellt.

Die nun widerstandslose federbelastete Lasche 17b hat sich - der Federkraft der Schenkelfeder 19 nachgebend -, um die Drehachse 17a ein Stück weit nach unten verschwenkt. Das vordere Ende des Demontagesicherungselements 17 mit seinem Anschlag 17f ist zur Freigabe der Demontagewelle 15 aus der Sperrfläche 15c heraus nach oben außer Eingriff in die Freigabeposition verschwenkt. Infolgedessen ist die Blockade der Demontagewelle 15 durch das Demontagesicherungselements 17 aufgehoben.

Der Nutzer kann nun, sofern der Verschlussschlitten 7 in seiner Verschlussfangposition steht, die Handhabe 15a der Demontagewelle 15 (von rechts aus gesehen) im Uhrzeigersinn um etwa 90°, wie in der Figur 7 dargestellt, verdrehen. Die Haltekante 15d des Verriegelungsvorsprunges schwenkt dabei nach unten und die in der Figur 7 gezeigte Aussparung 21 gelangt nach oben. Die dann horizontal liegende Aussparung 21 ermöglicht das Verschieben und Entnehmen des Rohres 9 mit der Schließfederbaugruppe 31 und des Verschlussschlittens 7 nach vorne zur Demontage der Selbstladepistole. Der Verschlussschlitten 7 gleitet dabei über eine an der Handhabe 15a vorgesehene in Fig. 7 gezeigte Fläche 29a. Zu erwähnen ist dabei auch noch das Lager 23 in Fig. 7. Dieses Lager dient als Fixierung und Abstützung des hinteren Teils der Schließfederbaugruppe 31 mit dem vorstehenden Zapfen 32, wodurch durch den Druck der Schließfederbaugruppe auf das Lager 23 beim Verdrehen der Demontagewelle 15 die Hinterseite der Schließfederbaugruppe die Kanten 23a und 23b jedes Mal federbelastet überspringt, was zur weiteren kraftschlüssigen Indexierung der Demontagewelle beiträgt.

Sofern das Magazin 3 wieder in den Magazinschacht eingeführt ist, sperrt der Demontageversperrmechanismus für die Demontagewelle 15 über die Lasche 17b des Demontagesicherungselements 17 und den Anschlag17f von Neuem. Dazu muss jedoch die Demontagewelle 15 in ihre Verriegelungsstellung mit horizontal nach hinten weisender Handhabe 15a zurückgedreht sein, was wiederum nur in vom Schlittenfang gefangener Position des Verschlussschlittens möglich ist. Ansonsten lässt sich das Magazin nicht vollständig einsetzen.

Eine das vorstehend beschriebene Demontagesicherungselement 17 konstruktiv erweiternde Maßnahme, die die Demontagesicherung um eine Sicherung des Abzugs 5 bei entnommenen Magazin 3 erweitert, ist in Figuren 8 bis 10 dargestellt.

Wie in Figur 8 gezeigt, ist bei diesem Ausführungsbeispiel im hinteren Bereich des Demontagesicherungselements 17 anstatt der hügelartigen Ausformung 17c ein aufwärts strebender Steg 25a vorgesehen, der oben mit einer nach außen waagrecht umgebogenen, zungenartigen Lasche 25 seinen Abschluss findet. Die Lasche 25 liegt bei eingeschobenen Magazin 3 zunächst ohne Funktion frei über einer zu ihren Außenabmessungen komplementären Aussparung 27a an einer Abzugsstange 27. Daher ist gemäß den Figuren 8 und 9 die Abzugsstange 27 noch frei beweglich.

Bei ganz oder teilweise entnommenen Magazin 3 verschwenkt das Demontagesicherungselement 17 wie zuvor beschrieben auf Grund der Vorspannung der Schenkelfeder 19 mit seinem hinteren Ende nach unten. Dabei gelangt die Lasche 25, wie in Figur 10 gezeigt, in form- und kraftschlüssigen Eingriff mit der Aussparung 27a der Abzugsstange 27.

Infolgedessen ist eine Verschiebung der Abzugsstange 27 über den betätigten Abzug 5 zur Schussauslösung nicht möglich.

Diese Kombination der Demontagesicherungsvorrichtung, die eine Demontage der Selbstladepistole nur bei entnommenen Magazin 3 zulässt, mit der Magazinsicherungsvorrichtung, die eine mögliche Schussauslösung bei entnommenem Magazin 3 verhindert, bietet ein Höchstmaß an Sicherheit für den Benutzer.

Die Funktion der vorstehend beschriebenen Kombination zwischen Demontagesicherung und Magazinsicherung in einem Bauteil (Demontagesicherungselement 17) muss nicht zwangsläufig konstruktiv zusammengefasst sein. Es ist für den Fachmann möglich, beide Funktionen in getrennten, voneinander unabhängigen Bauteilen zu verwirklichen.

## Patentansprüche

1. Demontagesicherungsvorrichtung einer Selbstladepistole (1), mit:
- einer innerhalb des Griffstückes (2) angeordneten Demontagewelle (15), die mittels einer äußeren Handhabe (15a) zwischen einer Verriegelungsstellung zum Verriegeln des Rohrs (9) und einer Demontagestellung zur Demontage des Rohrs (9) verdrehbar ist,
- einem zwischen einer Sperr- und einer Freigabeposition bewegbaren Demontagesicherungselement (17),
- das in seiner Sperrposition mit einem ersten Ende in die Demontagewelle (15) eingreift und dadurch diese in deren Verriegelungsstellung festlegt und das sich in seiner Freigabeposition mit seinem ersten Ende außer Eingriff mit der Demontagewelle (15) befindet und diese zum Verdrehen in deren Demontagestellung freigibt,
- und das an seinem zweiten Ende von einem in die Selbstladepistole eingeführten Magazin (3) beaufschlagt und hierdurch in seine Sperrposition gebracht wird und bei ganz oder teilweise entnommenem Magazin (3) in seine Freigabeposition verbringbar ist,
**dadurch gekennzeichnet, dass**
das Demontagesicherungselement (17) zur Einnahme seiner Sperr- oder seiner Freigabeposition um eine Drehachse (17a) verschwenkbar gelagert ist.

2. Demontagesicherungsvorrichtung nach Anspruch 1, mit einem elastischen Bauteil zur Ausübung einer Vorspannung auf das Demontagesicherungselement (17) vorzugsweise in Richtung seiner Freigabeposition.

3. Demontagesicherungsvorrichtung nach Anspruch 2, bei der das elastische Bauteil als Federelement, insbesondere als Schenkelfeder (19), ausgebildet ist.

4. Demontagesicherungsvorrichtung nach einem der Ansprüche 1 bis 3, bei der wenigstens ein am ersten Ende des Demontagesicherungselements (17) angeformter Anschlag (17f) in der Sperrposition an einer Sperrfläche (15c) der Demontagewelle (15) anliegt.

5. Demontagesicherungsvorrichtung nach Anspruch 4, bei der das erste Ende des Demontagesicherungselements (17) bei entnommenen Magazin (3) infolge einer nach oben gerichteten, der Kraftwirkung des elastischen Bauteils folgenden Schwenkbewegung außer Eingriff mit der Sperrfläche (15c) in seine Freigabeposition bringbar ist.

6. Demontagesicherungsvorrichtung nach Anspruch 5, bei der das Demontagesicherungselement (17) am zweiten Ende eine Lasche (17b) aufweist, die zu einem Wirkangriff mit dem Magazin (3), insbesondere dessen Magazinwand (3a), ausgelegt ist und so das eingesetzte Magazin (3) das Demontagesicherungselement (17) gegen die Kraftwirkung des elastischen Bauteils in seine Sperrposition verbringt.

7. Demontagesicherungsvorrichtung nach einem der vorstehenden Ansprüche, bei der sich das Demontagesicherungselement (17) bei eingesetztem Magazin (3) in einer kraft-und formschlüssigen Verbindung mit der Magazinwand (3a) und der Demontagewelle (15) befindet.

8. Demontagesicherungsvorrichtung nach einem der vorstehenden Ansprüche, bei der an der Demontagewelle (15) ein Verriegelungsvorsprung ausgebildet ist, der, insbesondere mit einer an der Hinterkante des Verriegelungsvorsprungs ausgebildeten Haltekante (15d), das Rohr (9) in der Verriegelungsstellung der Demontagewelle (15) festlegt.

9. Demontagesicherungsvorrichtung nach einem der vorstehenden Ansprüche, bei der die Demontagewelle (15) in der Freigabeposition des Demontagesicherungselements (17) über die Handhabe (15a) in seine Demontagestellung verbringbar ist, in der sie das Rohr (9) über eine in der Demontagewelle (15) ausgebildete Aussparung (21) zusammen mit dem Verschlussschlitten (7) und der Schließfederbaugruppe (31) zur Abnahme nach vorne freigibt.

10. Demontagesicherungsvorrichtung nach einem der Ansprüche 1 bis 9, mit einem Abzugsicherungselement, das zwischen einer Abzugsstangensperr- und -freigabeposition bewegbar ist, und in der Abzugsstangensperrposition eine Abzugsstange (27) über einen Wirkeingriff festlegt und in der Abzugsstangenfreigabeposition die Abzugsstange (27) freigibt.

11. Demontagesicherungsvorrichtung nach Anspruch 10, bei der das Abzugsicherungselement als Lasche (25) am hinteren Bereich des Demontagesicherungselements (17) ausgebildet ist, die zum Eingriff mit einer in der Abzugsstange (27) ausgebildeten Aussparung (27a) ausgelegt ist.

12. Demontagesicherungsvorrichtung nach Anspruch 11, bei der die Lasche (25) bei aus der Selbstladepistole entnommenem Magazin (3) bei einem Verschwenken des Demontagesicherungselements (17) unter Krafteinwirkung des elastischen Bauteils (19) mit der komplementären Aussparung (27a) in Eingriff gelangt und die Abzugsstange (27) festlegt.

13. Demontagesicherungsvorrichtung nach Anspruch 11, bei der die Lasche (25) bei eingesetztem Magazin (3) über eine Aufwärtsbewegung des zweiten Endes des Demontagesicherungselements (17) gegen die Kraft des elastischen Bauteils (19) außer Eingriff mit der Aussparung (27a) gelangt.

14. Selbstladepistole mit einer Demontagesicherungsvorrichtung nach einem der Ansprüche 1 bis 13.

15. Selbstladepistole nach Anspruch 14, mit einem Versehlussschlitten, der wenigstens eine zum Außenumfang der Demontagewelle (15) komplementär ausgebildete Ausnehmung (8) umfasst, derart, dass die Demontagewelle (15) nur in der Ausnehmung (8) verdrehbar ist.

16. Selbstladepistole nach Anspruch 14 oder 15, mit einer Abzugsstange (27) mit einer zu einer Lasche 25 des Abzugssicherungselements komplementären Ausnehmung (27a).

## Claims

1. Disassembly-prevention device of an automatic handgun (1), having
- a disassembly shaft (15) that is disposed within the grip (2) and that by means of an external handle (15a) is rotatable between a blocking position for blocking the barrel (9) and a disassembly position for disassembling the barrel (9);
- a disassembly-prevention element (17) that is movable between a locking and a releasing position, and
o said disassembly-prevention element (17) in the locking position thereof by way of a first end engaging in the disassembly shaft (15) and, on account thereof, securing the latter in the blocking position thereof, and said disassembly-prevention element (17) in the releasing position thereof by way of the first end thereof being disengaged from the disassembly shaft (15), releasing the latter for rotation to the disassembly position thereof; and
o said disassembly-prevention element (17) at the second end thereof being impinged by a magazine (3) that is inserted into the automatic handgun and, on account thereof, being moved to the locking position thereof, and in the case of a fully or partially removed magazine (3) being movable to the releasing position thereof, **characterized in that**
the disassembly-prevention element (17), in order to assume the locking position or the releasing position thereof, is mounted so as to be pivotable about a rotation axis (17a).

2. Disassembly-prevention device according to Claim 1, having an elastic component for exerting a bias on the disassembly-prevention element (17), preferably in the direction of the releasing position of the latter.

3. Disassembly-prevention device according to Claim 2, wherein the elastic component is configured as a spring element, in particular as a leg spring (19).

4. Disassembly-prevention device according to one of Claims 1 to 3, wherein at least one detent (17f) that is moulded on a first end of the disassembly-prevention device (17) in the locking position bears on a locking face (15c) of the disassembly shaft (15).

5. Disassembly-prevention device according to Claim 4, wherein the first end of the disassembly-prevention element (17) in the case of a removed magazine (3), as a result of an upwardly directed pivoting movement that follows the effect of the force of the elastic component, is capable of being disengaged from the locking face (15c) and of being moved to the releasing position of said disassembly-prevention element (17).

6. Disassembly-prevention device according to Claim 5, wherein the disassembly-prevention element (17) at the second end has an ear (17b) which is conceived for an operative engagement on the magazine (3), in particular on the magazine wall (3a) of the latter, the inserted magazine (3) thus moving the disassembly-prevention element (17) counter to the effect of the force of the elastic component to the locking position of said disassembly-prevention element (17).

7. Disassembly-prevention device according to one of the preceding claims, wherein the disassembly-prevention element (17) in the case of an inserted magazine (3) is in a force-fitting and form-fitting connection to the magazine wall (3a) and to the disassembly shaft (15).

8. Disassembly-prevention device according to one of the preceding claims, wherein a blocking protrusion which, in particular by way of a retention edge (15d) that is configured on the rear edge of the blocking protrusion, in the blocking position of the disassembly shaft (15) secures the barrel (9) is configured on the disassembly shaft (15).

9. Disassembly-prevention device according to one of the preceding claims, wherein the disassembly shaft (15) in the releasing position of the disassembly-prevention element (17) by way of the handle (15a) is movable to the disassembly position thereof in which said disassembly shaft (15) releases the barrel (9) conjointly with the breech slide (7) and the locking-spring assembly (31) for removal toward the front by way of a recess (21) that is formed in the assembly shaft (15).

10. Disassembly-prevention device according to one of Claims 1 to 9, having a trigger safety device element which is movable between a trigger-rod locking position and a trigger-rod releasing position, and in the trigger-rod locking position secures a trigger rod (27) by way of an operative engagement, and in the trigger-rod releasing position releases the trigger rod (27).

11. Disassembly-prevention device according to Claim 10, wherein the trigger safety device element is configured as an ear (25) in the rearward region of the disassembly-prevention element (17), said ear (25) being conceived for engaging in a recess (27a) that is configured in the trigger rod (27).

12. Disassembly-prevention device according to Claim 11, wherein the ear (25) in the case of a magazine (3) that has been removed from the automatic handgun, and in the case of the disassembly-prevention element (17) being pivoted, under the effect of the force of the elastic component (19) engages with the complementary recess (27a) and secures the trigger rod (27).

13. Disassembly-prevention device according to Claim 11, wherein the ear (25) in the case of an inserted magazine (3) by way of an upward movement of the second end of the disassembly-prevention element (17), counter to the force of the elastic component (19), disengages from the recess (27a).

14. Automatic handgun having a disassembly-prevention device according to one of Claims 1 to 13.

15. Automatic handgun according to Claim 14, having a breech slide which comprises at least one clearance (8) that is configured so as to be complementary to the external circumference of the disassembly shaft (15) in such a manner that the disassembly shaft (15) is rotatable only in the clearance (8).

16. Automatic handgun according to Claim 14 or 15, having a trigger rod (27) having a clearance (27a) that is complementary to an ear (25) of the trigger safety device element.

## Revendications

1. Dispositif de sécurisation du démontage d'un pistolet à chargement automatique (1) comportant
- un arbre de démontage (15) disposé à l'intérieur de la poignée (2) et apte à tourner au moyen d'une manette extérieure (15a) entre une position de verrouillage du canon (9) et une position de démontage du canon (9),
- un élément (17) de sécurisation du démontage mobile entre une position de blocage et une position de libération
- de sorte que ledit élément (17) s'engage, dans sa position de blocage, au niveau d'une première extrémité, dans l'arbre de démontage (15) qu'il immobilise dans la position de verrouillage de celui-ci et dans sa position de libération, ledit élément (17) se trouve, au niveau de sa première extrémité, désengagé de l'arbre de démontage (15) qu'il libère pour que celui-ci puisse tourner dans sa position de démontage,
- et que ledit élément (17) est sollicité, au niveau de sa seconde extrémité, par un chargeur (3) introduit dans le pistolet à chargement automatique (3) de sorte qu'il est amené dans sa position de blocage et peut être amené dans sa position de libération lorsque le chargeur (3) est partiellement ou totalement retiré
**caractérisé en ce que** l'élément (17) de sécurisation du démontage est monté à pivotement autour d'un axe de rotation (17a) de sorte qu'il peut passer dans sa position de blocage ou sa position de libération.

2. Dispositif de sécurisation du démontage selon la revendication 1, comportant un élément élastique destiné à exercer une précontrainte sur l'élément (17) de sécurisation du démontage, de préférence dans le sens de sa position de libération.

3. Dispositif de sécurisation du démontage selon la revendication 2 dans lequel l'élément élastique est un ressort, en particulier un ressort à branches (19).

4. Dispositif de sécurisation du démontage selon l'une quelconque des revendications 1 à 3, dans lequel au moins une butée (17f), aménagée sur la première extrémité de l'élément (17) de sécurisation du démontage, se plaque contre une face de blocage (15c) de l'arbre de démontage (15) dans la position de blocage.

5. Dispositif de sécurisation du démontage selon la revendication 4, dans lequel la première extrémité de l'élément (17) de sécurisation du démontage peut être désengagée, avec la face de blocage (15c), dans sa position de libération lorsque le chargeur (3) est retiré à la suite d'un mouvement pivotant dirigé vers le haut et suivant l'action de la force de l'élément élastique.

6. Dispositif de sécurisation du démontage selon la revendication 5, dans lequel l'élément (17) de sécurisation du blocage présente, sur la deuxième extrémité, une languette (17b) conçue pour agir avec le chargeur (3), en particulier la paroi (3a) de celui-ci, et de telle sorte que le chargeur (3) utilisé amène l'élément (17) de sécurisation du démontage dans sa position de blocage contre la force de l'élément élastique.

7. Dispositif de sécurisation du démontage selon l'une quelconque des revendications précédentes, dans lequel l'élément (17) de sécurisation du démontage se trouve, lorsque le chargeur (3) est utilisé, en liaison à force et à adhérence avec la paroi (3a) du chargeur et l'arbre de démontage (15).

8. Dispositif de sécurisation du démontage selon l'une quelconque des revendications précédentes, dans lequel une saillie de verrouillage est aménagée sur l'arbre de démontage (15), laquelle saillie immobilise le canon (9) dans la position de verrouillage de l'arbre de démontage (15), en particulier avec une arête de maintien (15d) aménagée sur l'arête postérieure de la saillie de verrouillage.

9. Dispositif de sécurisation du démontage selon l'une quelconque des revendications précédentes, dans lequel l'arbre de démontage (15) peut être amené, lorsque l'élément (17) de sécurisation du démontage est dans la position de libération, dans sa position de démontage au moyen de la manette (15a), position de démontage dans laquelle la manette (15a) libère le canon (9) au moyen d'un évidement (21), aménagé dans l'arbre de démontage (15), en même temps que le coulisseau de fermeture (7) et l'ensemble ressort de fermeture (31) pour le retrait vers le devant.

10. Dispositif de sécurisation du démontage selon l'une quelconque des revendications 1 à 9, comportant un élément de sécurisation de la détente entre une position de blocage et une position de libération de la tige de détente, et dans lequel, lorsque la tige de détente est en position de blocage, il mobilise une tige de détente (27) au moyen d'un engagement actif et libère la tige de détente (27) dans la position de libération de la tige de détente.

11. Dispositif de sécurisation du démontage selon la revendication 10, dans lequel l'élément de sécurisation de la détente est en forme de languette (25) dans la zone postérieure de l'élément (17) de sécurisation du démontage, laquelle languette est conçue pour s'engager dans un évidement (27a) aménagé dans la tige de détente (27).

12. Dispositif de sécurisation du démontage selon la revendication 11, dans lequel la languette (25), lorsque le chargeur (3) a été retiré du pistolet à chargement automatique, s'engage dans l'évidement (27a) complémentaire lors d'un pivotement de l'élément (17) de sécurisation du démontage sous l'action de la force de l'élément élastique (19) et immobilise la tige de détente (27).

13. Dispositif de sécurisation du démontage selon la revendication 11, dans lequel la languette (25), lorsque le chargeur (3) est en place, se désengage de l'évidement (27a) au moyen d'un mouvement ascendant de la deuxième extrémité de l'élément (17) de sécurisation du démontage contre la force de l'élément élastique (19).

14. Pistolet à chargement automatique équipé d'un dispositif de sécurisation du démontage selon l'une quelconque des revendications 1 à 13.

15. Pistolet à chargement automatique selon la revendication 14, comprenant un coulisseau de fermeture comportant au moins un évidement (8) complémentaire à la circonférence extérieure de l'arbre de démontage (15) de telle sorte que l'arbre de démontage (15) peut tourner uniquement dans l'évidement (8).

16. Pistolet à chargement automatique selon la revendication 14 ou la revendication 15, comprenant une tige de détente (27) dotée d'un évidement (27a) complémentaire à une languette 25 de l'élément de sécurisation de la détente.
